# EUROPÄISCHE PATENTSCHRIFT

(11) **EP 1 889 951 B1**
(45) Veröffentlichungstag und Bekanntmachung des Hinweises auf die Patenterteilung: **03.11.2010**
(21) Anmeldenummer: 06090143.6
(22) Anmeldetag: 18.08.2006
(51) Int. Cl.: C25D 11/04, C25D 17/06, C25D 17/12

(54) **Vorrichtung und Verfahren zum Anodisieren von Behandlungsgut**
Apparatus and method for anodising workpieces
Appareil et procédé pour l'anodisation de pièces à usiner

(43) Veröffentlichungstag der Anmeldung: 20.02.2008
(73) Patentinhaber: Wolf-Thilo Fortak Industrieberatung und techn. Sevice für die Galvanotechnik, 17237 Kratzeburg (DE)
(72) Erfinder: Fortak, Wolf-Thilo, 17237 Kratzeburg (DE)
(74) Vertreter: Kietzmann, Manfred

(56) Entgegenhaltungen:
- DE-A1- 10 245 182
- GB-A- 1 468 118
- US-A- 4 085 997
- US-A- 4 615 785

## Beschreibung

Die Erfindung beschreibt eine Vorrichtung und ein Verfahren zur elektrolytischen Behandlung von metallischen Werkstücken, auch von flächenförmigem, großem und dünnem Behandlungsgut aus Aluminium oder Aluminiumlegierungen, mittels eines Verfahrens, bei dem die Werkstücke mit hohem elektrischen Strom beaufschlagt werden.

Derartige Verfahren und Vorrichtungen sind bekannt. Im einfachsten Fall werden die zu behandelnden Teile auf eine Aluminiumschiene (Gestell) geklemmt, die mit Strom versorgbar ist und in ein Anodisierungsbad abgesenkt (DE 94 11 523 U1). Das hat den Nachteil, dass sich auf dem Gestell beim Anodisieren ebenfalls eine Oxidschicht ausbildet, die nicht mehr leitfähig ist. Deshalb muss das Gestell regelmäßig abgebeizt werden

Das ist nicht nur technologisch ungünstig, sondern zieht auch noch umwelttechnische Probleme bezüglich der Entsorgung der zum Abbeizen eingesetzten Chemikalien nach sich.

Als Alternative zu einem Aluminiumgestell hat sich ein solches aus Titan oder einer Titanlegierung angeboten, da dieses Material hochgradig chemisch beständig ist. Ebenso sind Klemmelemente aus Titan oder Titanlegierungen bekannt.

Die US 4 085 997 A und die GB 1 468 118 A offenbaren eine Vorrichtung zur Anodisierung, die Klemmbacken aus Titan verwendet, wobei diese das Behandlungsgut zwischen zwei Kontaktpunkten halten, durch die der Stromfluss erfolgt. Federnde Klemmelemente aus Titan, die das Behandlungsgut mit ihren flachen Kontaktflächen halten, sind aus der DE 102 45 182 A1 bekannt.

Die US 4 615 785 A beschreibt eine Vorrichtung zur Anodisierung, deren Klemmelemente Titan enthalten, wobei diese mit einem zahnartigen Griff zur Befestigung an einer Leitungsstange (bath bar) versehen sind.

Von Nachteil ist hier einmal die schlechte elektrische Leitfähigkeit (15-fach geringer als Aluminium), so dass bisher Titananoden nur bei kleineren Aluminiumteilen genutzt werden. Ein weiterer Nachteil besteht darin, dass sich unkontrolliert Kontaktbrücken aufbauen, die zu Einbrennungen im Aluminiumbehandlungsgut führen. Der Kontaktstrom unterliegt so Schwankungen mit der Folge, dass die Schichtdicke der durch das Anodisieren erzeugten Schicht nicht exakt zu definieren ist.

Auf weitere Einzelheiten betreffend das Behandlungsgut wird in nachstehend genannten Veröffentlichungen eingegangen.

So beschreibt die DE 2 340 963 A1 ein Verfahren und eine Vorrichtung zum Oxidieren einer Folie aus Aluminium oder einer seiner Legierungen.

Mit der DE 2 525 245 wird eine Vorrichtung zur kontinuierlichen elektrolytischen Behandlung eines langgestreckten Gebildes aus Aluminium oder einer Aluminiumlegierung beschrieben.

Die DE 34 47 733 offenbart eine kontaktlose anodische Oxidation von Aluminium.

Bei der Vorrichtung gemäß DE 101 45 554 C1 kommt sehr dünnes und flaches Behandlungsgut zur Anwendung, das an einem Stapelgehänge zum gleichzeitigen Transport einer Vielzahl von Behandlungsgut in elektrochemische Behandlungsanlagen aufgehängt und festgeklemmt wird.

Aufgabe der Erfindung ist es, eine Vorrichtung zur elektrochemischen Behandlung auch von flächenförmigem, großem und dünnem Behandlungsgut zu realisieren, bei dem auf eine regelmäßige Reinigung oder Abbeizung des Traggestells oder von dessen Teilen, wie Klemmen, verzichtet werden kann. Ferner soll eine geringst mögliche Oberflächenbeschädigung im Bereich der Befestigung und Kontaktierung des Behandlungsgutes erreicht werden.

Gelöst wird diese Aufgabe mit den Merkmalen des Anspruches 1, vorteilhafte Ausgestaltungen sind Gegenstand der Unteransprüche. Eine Anlage beschreibt Anspruch 15. Verfahrenstechnische Aspekte enthalten die Ansprüche 16 bis 19.

Erfindungsgemäß ist eine Vorrichtung zur elektrolytischen Behandlung von insbesondere großem, dünnem und flächenförmigem Behandlungsgut mit an Spann- oder Tragarmen angeordneten Klemmbacken für das Behandlungsgut vorgesehen, wobei mindestens eine Klemmbacke aus Titan oder einer Titanlegierung besteht und diese Titanklemmbacke gerichtet auf das Behandlungsgut eine Oberfläche mit Erhebungen aufweist, so dass der Stromfluss über Kontaktpunkte oder Kontaktkanten der Erhebungen erfolgt.

Die Erhebungen sind bevorzugt pyramidenartig mit einer Spitze ausgebildet. Eine im wesentlichen punktförmige Kontaktierung ist auch durch halbkugelartig ausgebildete Erhebungen erreichbar oder durch eine Riffelung.
Eine kantenförmige Kontaktierung wird mit Erhebungen mit einer prismatische Form mit zum Behandlungsgut weisenden Kontaktkanten erreicht. Ebenso können die Erhebungen ein Gewindeprofil sein.

Diese Beispiele stellen eine auch fertigungstechnisch günstige Zusammenstellung dar, ohne die punktförmige oder kantenförmige Kontaktierung oder eine Kombination daraus darauf zu beschränken.

Während sich die bisher beschriebene Vorrichtung insbesondere eignet für flächenförmiges, großes und dünnes Behandlungsgut aus Aluminium oder Aluminiumlegierungen, da hier gewöhnlich die Klemmstellen nach dem Durchlauf des Anodisierverfahrens durch Abtrennen entfernt werden, hat es sich bei Gebilden, wo kein Abtrennen der Klemmstellen vorgesehen ist, bewährt, zwischen der oder den Klemmbacken und dem Behandlungsgut ein Zwischenteil aus Aluminium oder einer Aluminiumlegierung anzuordnen. Dies wird bevorzugt mit der jeweiligen Klemmbacke lösbar verbunden, so dass es zum Abbeizen entfernbar ist oder als "Wegwerfartikel" gehandhabt wird.

In einer bevorzugten Form weist das Zwischenteil auf der der Klemmbacke zugewandten Seite eine glatte Oberfläche auf und ist auf der dem Behandlungsgut zugewandten Seite mit Erhebungen versehen, vorzugsweise mit kleinen Zapfen, Kegel, Kegelstümpfen und/oder Lamellen. Die nichtanodisierten Oberflächenstellen am Behandlungsgut sind dann sehr kleinflächig ausgebildet und nicht oder nur wenig sichtbar.

Um zu verhindern, dass beim Einsatz der Klemmbacken mit den Erhebungen auf der Oberfläche Anodisierbadreste an den Klemmbacken haften bleiben, sieht eine weitere Ausgestaltung eine Spülmöglichkeit in Form von auf der Oberfläche der Klemmbacke von Außenkante zu Außenkante durchgehend angeordneten Nuten vor.

In weiterer Ausgestaltung der Erfindung ist nicht nur vorgesehen die Klemmstellen mit dem Behandlungsgut wie beschrieben auszubilden, sondern die Stromübergänge am Gestell generell da, wo ein Übergang zwischen Aluminium und Titan oder Titan und Titan bzw. deren Legierungen vorgesehen ist, auch an Stellen, die keinen unmittelbaren Kontakt mit dem Anodisierbad haben.

Verfahrensseitig ist vorgesehen, dass der Prozessstrom zur elektrolytischen Behandlung punktförmig oder über eine Kante in das Behandlungsgut geleitet wird. Dies wird durch die entsprechende Strukturierung der Oberfläche mindestens einer Titanklemmbacke erreicht. Dabei können beim Anodisieren Ströme von 4 und mehr Ampere/Kontaktpunkt übertragen werden. Über Klemmbacken mit einer Querschnittsfläche von 23 x 23 mm lassen sich so Ströme von 300 Ampere übertragen.

Geringe Oxidationserscheinungen der Titanklemmbacke oder der - backen werden überwunden, wenn der Druck der Kontaktpunkte auf das Behandlungsgut insbesondere mehr als 1,5 kp/mm² (1,47 x 10⁵ Pa) beträgt.

Ausführungsbeispiele sind in den Zeichnungen dargestellt.

Es zeigen:
- Fig. 1:: eine Anodisierungsanlage,
- Fig. 2:: eine Klemmbacke,
- Fig. 3:: ein Zwischenteil und
- Fig. 4:: eine Verbindung Klemmbacke Zwischenteil.

In Fig. 1 ist der prinzipielle Aufbau einer Anodisierungsanlage dargestellt. Die Behandlungswanne 11 der Anodisierungsanlage kann innen eine Breite von rund 11 m und mehr und eine Höhe von 2,5 m und mehr aufweisen, um z.B. flächenförmiges, großes und dünnes Behandlungsgut 6, etwa Aluminiumfolie, in den Abmaßen von 10 x 1,5 m zu behandeln.

Das Behandlungsgut 6 wird zwischen den beiden rechts und links an einem Warenträger 12 angeordneten Trag- oder Spannarmen 13 mit den Klemmbacken 1, 2 befestigt. Der Warenträger 12 ist über der Behandlungswanne 11 verfahrbar angeordnet. Die Zuleitung des Anodenstroms erfolgt über den Warenträger 12, die Trag- oder Spannarme 13 in die Klemmbacken 1, 2 und von diesen in das Behandlungsgut 6 z.B. eine Aluminiumfolie.

Die Stromübertragung von den Klemmbacken 1, 2 oder der Klemmbacke 2 erfolgt über die Erhebungen 4 der Oberfläche 3 punktförmig in die Aluminiumfolie, wobei bevorzugt Ströme in der Größenordnung von 4 und mehr Ampere/Kontaktpunkt übertragen werden.
Neben den Klemmbacken 1, 2 sind bei dem dargestellten Gestell zum Einbringen von Behandlungsgut 6 in die Behandlungswanne 11 die stromführenden Übergänge von Aluminium-Warenträger 12 zu den aus Titan oder einer Titanlegierung bestehenden Trag- oder Spannarmen 13 und von diesen zu den Klemmbacken 1, 2 für das Behandlungsgut 6 unter Verwendung von Kontaktgebern 2' aus Titan mit einer Oberfläche 3 mit Erhebungen 4 ausgebildet.
Bei dem Titan oder den Titanlegierungen der Klemmbacken 1, 2 bildet sich auch auf deren Oberfläche 3 eine Oxidschicht während des Anodisierungsprozesses aus. Die Schichtdicke bewegt sich im Nanometerbereich, so dass bei der beschriebenen Strukturierung der Oberfläche 3 und bei Kontaktdrücken zwischen den Klemmbacken 1, 2 von 1,5 kp/mm² (118 - 147 kPa) und mehr diese Oxidschicht überwunden und der Stromfluss kontrolliert gewährleistet wird.

In Fig. 2 ist eine Klemmbacke 2 im Detail dargestellt. Während die Oberfläche der Klemmbacke 1 plan ausgebildet ist, weist die Oberfläche 3 der dargestellten Klemmbacke 2 eine strukturierte Form durch Erhebungen 4 auf. Das kann auch bei beiden Klemmbacken 1, 2 der Fall sein. In der Fig. sind die Erhebungen 4 nur teilweise eingezeichnet. Vorgesehen ist vorzugsweise ein vollflächiger Besatz der Oberfläche 3 mit Erhebungen 4.

Der Abstand zwischen benachbarten Erhebungen sollte bevorzugt zwischen 0,1 - 4 mm betragen und/oder die Erhebungen die Höhe von 0,3 - 4 mm aufweisen. Dabei haben sich Erhebungen mit einer pyramidenartigen Spitze bewährt.

Weiter wird gezeigt, dass in der Oberfläche 3 der Klemmbacke 2 von Außenkante zu Außenkante durchgehende Nute 5 angeordnet sind, die in Abtropfrichtung verlaufen. Sie dienen in erster Linie zur Spülung der Klemmbacke 2 nach dem Anodisieren von Chemikalien.

Fig.3 zeigt ein Zwischenteil 7 vorzugsweise verwendet bei raumförmig ausgebildeten Behandlungsgut 6 zwischen der Klemmbacke 2, deren Oberfläche Erhebungen 4 aufweist und dem Behandlungsgut 6. Das Zwischenteil 7 besteht aus Aluminium oder einer Aluminiumlegierung und ist mit der Klemmbacke 2 lösbar verbunden. Das Zwischenteil 7 besitzt auf der der Klemmbacke 2 zugewandten Seite eine glatte Oberfläche und stellt somit einen analogen Kontaktübergang dar wie er oben bei einem flächigen Behandlungsgut 6 beschrieben worden ist. Der Anodisierstrom wird punktuell von der Titanklemmbacke 2 in das Aluminiumzwischenteil 7 übertragen.

Im Hinblick darauf, dass die Klemmstelle auf dem vorzugsweise räumlichen Behandlungsgut nicht entfernt werden soll oder kann und die Klemmstelle möglichst nicht sichtbar sein soll, weist das Zwischenteil 7 auf der dem Behandlungsgut 6 zugewandten Seite eine ebenfalls mit Erhebungen 9, vorzugsweise eine mit kleinen Zapfen, Kegeln, Kegelstümpfen oder Lamellen versehene Oberfläche 8 auf. Der Anodisierstrom wird so punktuell oder kleinflächig vom Zwischenteil 7 in das Behandlungsgut 6 geleitet. Der Zapfenquerschnitt beträgt 1,4 x 1,4 mm bei dem dargestellten Zwischenteil 7 mit dem Querschnitt 23 x 23 mm.

Das Zwischenteil 7 wird beim Anodisieren mit einer Oxidschicht überzogen, so dass es in bekannter Weise eines Abbeizens bedarf oder das Zwischenteil 7 wird ausgetauscht und das oxidierte entsorgt.

Durch die Verwendung eines Aluminiumzwischenteils 7 mit einer Aluminiumlegierung mit erhöhtem Kupfer- und Siliziumanteil bildet sich keine geschlossene Anodisierungsschicht, so dass mehrere Durchläufe ohne Austausch bzw. Beizen des Zwischenteils 7 möglich sind.

Um den Austausch realisierbar zu machen, sind das Zwischenteil 7 und die Klemmbacke 2 lösbar miteinander verbunden. Eine solche Ausführung zeigt **Fig. 4****.** Die Klemmbacke 2 weist mindestens einen Winkelbügel 10 auf, der zur Herstellung einer lösbaren Verbindung das Zwischenteil 7 einseitig umfasst, wobei der freie Schenkel des Bügels 9 zwischen die Erhebungen 9 der Oberfläche 8 des Zwischenteils 7 greift, ohne diese in Richtung Behandlungsgut 6 zu überragen. Die Erhebungen 9 sind in der Fig. nur teilweise eingezeichnet.

Mit der vorgeschlagenen Klemmung des Behandlungsgutes 6 ist es möglich, großflächiges Behandlungsgut 6 sicher mit der vorgesehenen Beschichtungsdicke und -qualität zu versehen. Ferner lässt sich das Behandlungsgut 6 so anodisieren, dass die Klemmstellen, über die der Anodenstrom fließt, kleinflächig auf dem Behandlungsgut 6 ausgebildet werden und so am Behandlungsgut 6 nach der Anodisierung nicht oder nur wenig sichtbar sind. Ferner wird mit der mehrfach nutzbaren Art der Stromübertragung an unterschiedlichen Gestellbereichen durch die sichere Stromübertragbarkeit auch zwischen Titankontaktierungen untereinander die Möglichkeit eröffnet, auch für großflächiges Behandlungsgut Universalgestellsysteme aus Titan und Titanlegierungen zu realisieren.

Bezugszeichenliste
- 1: Klemmbacke
- 2: Klemmbacke mit Oberfläche zur punkt- oder kantenförmigen Prozessstromübertragung
- 3: Oberfläche gerichtet auf das Behandlungsgut
- 4: Erhebungen
- 5: Nut
- 6: Behandlungsgut
- 7: Zwischenteil
- 8: Oberfläche des Zwischenteils gerichtet auf das Behandlungsgut
- 9: Erhebungen der Oberfläche des Zwischenteils
- 10: Winkelbügel
- 11: Behandlungswanne
- 12: Warenträger
- 13: Trag- oder Spannarme

## Patentansprüche

1. Vorrichtung zur elektrolytischen Behandlung von Behandlungsgut (6) mit an Spann- oder Tragarmen (13) angeordneten Klemmbacken (1, 2) für das Behandlungsgut, wobei mindestens eine Klemmbacke (2) aus Titan oder einer Titanlegierung besteht und diese Titanklemmbacke gerichtet auf das Behandlungsgut eine Oberfläche (3) mit Erhebungen (4) aufweist, so dass der Stromfluss über Kontaktpunkte oder Kontaktkanten der Erhebungen (4) erfolgt.

2. Vorrichtung nach Anspruch 1, **dadurch gekennzeichnet, dass**
der Abstand zwischen benachbarten Erhebungen (4) zwischen 0,3 - 4 mm beträgt.

3. Vorrichtung nach Anspruch 1 oder 2, **dadurch gekennzeichnet, dass**
die Erhebungen (4) die Höhe von 0,1 - 4 mm aufweisen.

4. Vorrichtung nach einem der Ansprüche 1 bis 3, **dadurch gekennzeichnet, dass**
die Erhebungen (4) pyramidenartig mit einer Spitze ausgebildet sind.

5. Vorrichtung nach einem der Ansprüche 1 bis 3, **dadurch gekennzeichnet, dass**
die Erhebungen (4) halbkugelartig ausgebildet sind oder als Riffelung.

6. Vorrichtung nach einem der Ansprüche 1 bis 3, **dadurch gekennzeichnet, dass**
die Erhebungen (4) eine prismatische Form aufweisen mit zum Behandlungsgut weisenden Kontaktkanten.

7. Vorrichtung nach einem der Ansprüche 1 bis 3, **dadurch gekennzeichnet, dass**
die Erhebungen (4) als Gewindeprofil ausgebildet sind.

8. Vorrichtung nach einem der Ansprüche 1 bis 7, **dadurch gekennzeichnet, dass**
auf der Oberfläche (3) der Klemmbacke (2) von Außenkante zu Außenkante durchgehende Nute (5) angeordnet sind.

9. Vorrichtung nach Anspruch 8, **dadurch gekennzeichnet, dass**
die Nute (5) in Abtropfrichtung verlaufend in der Oberfläche (3) der Klemmbacke (2) angeordnet sind.

10. Vorrichtung nach einem der Ansprüche 1 bis 10, **dadurch gekennzeichnet, dass**
zwischen der Klemmbacke (2), deren Oberfläche Erhebungen (4) aufweist und dem Behandlungsgut (6) ein Zwischenteil (7) aus Aluminium oder einer Aluminiumlegierung angeordnet ist.

11. Vorrichtung nach Anspruch 10, **dadurch gekennzeichnet, dass**
das Zwischenteil (7) mit der Klemmbacke (2) lösbar verbunden ist.

12. Vorrichtung nach Anspruch 10 oder 11, **dadurch gekennzeichnet, dass**
das Zwischenteil (7) mindestens auf der der Klemmbacke (2) zugewandten Seite eine glatte Oberfläche aufweist.

13. Vorrichtung nach einem der Ansprüche 10 bis 12, **dadurch gekennzeichnet, dass**
das Zwischenteil (7) auf der dem Behandlungsgut (6) zugewandten Seite eine mit Erhebungen (9), vorzugsweise eine mit Zapfen, Kegeln, Kegelstümpfen und/oder Lamellen versehene Oberfläche (8) aufweist.

14. Vorrichtung nach einem der Ansprüche 11 oder 13, **dadurch gekennzeichnet, dass**
die Klemmbacke (2) mindestens einen Winkelbügel (10) aufweist, der zur Herstellung einer lösbaren Verbindung das Zwischenteil (7) einseitig umfasst, wobei der freie Schenkel des Bügels (9) zwischen die Erhebungen (9) der Oberfläche (8) des Zwischenteils (7) greift, ohne diese in Richtung Behandlungsgut (6) zu überragen.

15. Vorrichtung nach einem der Ansprüche 1 bis 14, **dadurch gekennzeichnet, dass**
bei einem Gestell zum Einbringen von Behandlungsgut (6) in eine Behandlungswanne (11) die stromführenden Übergänge vom Aluminium-Warenträger (12) zu den aus Titan oder einer Titanlegierung bestehenden Trag- oder Spannarmen (13) und zu den Klemmbacken (2) für das Behandlungsgut (6) unter Verwendung von Kontaktgebern aus Titan mit der mit Erhebungen (4) versehenen Oberfläche (3) der Klemmbacken (2) ausgebildet sind.

16. Verfahren zur elektrolytischen Behandlung insbesondere von großem, dünnen flächenförmigen Behandlungsgut, das während der Behandlung zwischen Klemmbacken gehalten wird, wobei mindestens eine Klemmbacke aus Titan oder einer Titanlegierung besteht, die auf der dem Behandlungsgut zugewandten Oberfläche spitze oder kantenförmige Erhebungen aufweist, so dass der Prozessstrom zur elektrolytischen Behandlung punktförmig oder über Kanten in das Behandlungsgut geleitet wird
oder wobei zwischen dem Behandlungsgut und der Klemmbacke ein Zwischenteil aus Aluminium oder einer Aluminiumlegierung angeordnet ist, so dass der Prozessstrom punktförmig oder über Kanten von der Klemmbacke in das Zwischenteil geleitet wird und von da in das Behandlungsgut.

17. Verfahren nach Anspruch 16, **dadurch gekennzeichnet, dass**
beim Anodisieren Ströme von 4 und mehr Ampere/Kontaktpunkt übertragen werden.

18. Verfahren nach Anspruch 16 oder 17, **dadurch gekennzeichnet, dass**
vorhandene Nute in der mit Erhebungen versehenen Oberfläche der Klemmbacke zur Spülung der Klemmbacke nach der elektrolytischen Behandlung dienen.

19. Verfahren nach einem der Ansprüche 16 bis 18, **dadurch gekennzeichnet, dass**
der Kontaktdruck der Klemmbacken auf das Behandlungsgut gleich oder mehr als 1,5 kp/mm² (1,47x10⁵Pa) beträgt.

## Claims

1. A device for the electrolytic treatment of material to be treated (6) with clamping jaws (1,2) for the material to be treated which are arranged on tensioning or carrying arms (13), wherein at least one clamping jaw (2) consists of titanium or a titanium alloy, and said titanium clamping jaw comprises, facing the material to be treated, a surface (3) with elevations (4), so that the current flow is achieved by means of contact points or contact edges of the elevations (4).

2. A device according to claim 1, **characterized in that** the distance between adjacent elevations (4) is between 0.3 and 4mm.

3. A device according to either of claims 1 or 2, **characterized in that** the elevations (4) are between 0.1 and 4mm in height.

4. A device according to any one of claims 1 to 3, **characterized in that** the elevations (4) are designed as a pyramid form with a peak.

5. A device according to any one of claims 1 to 3, **characterized in that** the elevations (4) are designed as hemispheres or as ribbing.

6. A device according to any one of claims 1 to 3, **characterized in that** the elevations (4) have a prismatic form with contact edges which point towards the material to be treated.

7. A device according to any one of claims 1 to 3, **characterized in that** the elevations (4) are designed as a thread profile.

8. A device according to any one of claims 1 to 7, **characterized in that** on the surface (3) of the clamping jaw (2) continuous grooves (5) are arranged from outer edge to outer edge.

9. A device according to claim 8, **characterized in that** the grooves (5) are arranged running in the drip-off direction in the surface (3) of the clamping jaw (2).

10. A device according to any one of claims 1 to 10, **characterized in that** between the clamping jaw (2), the surface of which comprises elevations (4) and the material to be treated (6), an intermediate part (7) made of aluminium or an aluminium alloy is arranged.

11. A device according to claim 10, **characterized in that** the intermediate part (7) is detachably connected to the clamping jaw (2).

12. A device according to either of claims 10 or 11, **characterized in that** the intermediate part (7) comprises a smooth surface, at least on the side facing the clamping jaw (2).

13. A device according to any one of claims 10 to 12, **characterized in that** the intermediate part (7) on the side facing the material to be treated (6) comprises a surface (8) with elevations (9), and preferably equipped with pegs, cones, truncated cones and/or plate fins.

14. A device according to either of claims 11 or 13, **characterized in that** the clamping jaw (2) comprises at least one angle bracket (10) which in order to create a detachable connection comprises the intermediate part (7) on one side, wherein the free arm of the bracket (9) grips between the elevations (9) of the surface (8) of the intermediate part (7), without protruding over it in the direction of the material to be treated (6).

15. A device according to any one of claims 1 to 14, **characterized in that** with a frame for introducing material to be treated (6) into a treatment vat (11), the current conducting transfers from the aluminium material carrier (12) to the carrying or tensioning arms (13) which consist of titanium or a titanium alloy and to the clamping jaws (2) for the material to be treated (6) are, using contactors, made of titanium, together with the surface (3) of the clamping jaws (2) which is equipped with elevations (4).

16. A method for the electrolytic treatment in particular of large, thin, laminar material to be treated, which during the treatment is held between clamping jaws, wherein at least one clamping jaw is made of titanium or a titanium alloy, which comprises on the surface facing the material to be treated peaked or edge-shaped elevations, so that the process flow to the electrolytic treatment is guided in a punctiform manner or via edges into the material to be treated, or wherein between the material to be treated and the clamping jaw, an intermediate part made of aluminium or an aluminium alloy is arranged, so that the process flow is guided in a punctiform manner or via edges from the clamping jaw into the intermediate part, and from there into the material to be treated.

17. A method according to claim 16, **characterized in that** when anodizing, currents of 4 amperes per contact point are conveyed.

18. A method according to either of claims 16 or 17, **characterized in that** existing grooves in the surface of the clamping jaw equipped with elevations are used for rinsing the clamping jaw following electrolytic treatment.

19. A method according to any one of claims 16 to 18, **characterized in that** the contact pressure of the clamping jaws onto the material to be treated is equal to or greater than 1.5 kp/mm² (1.47 x 10⁵ Pa).

## Revendications

1. Dispositif de traitement électrolytique d'un produit de traitement (6) avec des mâchoires (1, 2) pour le produit de traitement disposées sur des bras de serrage ou porteurs (13), au moins une mâchoire (2) étant réalisée en titane ou en alliage de titane et cette mâchoire en titane présentant, en direction du produit de traitement, une surface (3) avec des reliefs (4), de sorte que le flux de courant s'effectue par le biais de points de contact ou d'arêtes de contact des reliefs (4).

2. Dispositif selon la revendication 1, **caractérisé en ce que** la distance entre des reliefs (4) voisins est comprise entre 0,3 et 4 mm.

3. Dispositif selon la revendication 1 ou la revendication 2, **caractérisé en ce que** les reliefs (4) présentent une hauteur de 0,1 à 4 mm.

4. Dispositif selon une des revendications 1 à 3, **caractérisé en ce que** les reliefs (4) sont constitués de façon pyramidale avec une pointe.

5. Dispositif selon une des revendications 1 à 3, **caractérisé en ce que**
les reliefs (4) sont constitués de façon hémisphérique ou bien sous forme de cannelures.

6. Dispositif selon une des revendications 1 à 3, **caractérisé en ce que**
les reliefs (4) présentent une forme prismatique avec des arêtes de contact dirigées vers le produit de traitement.

7. Dispositif selon une des revendications 1 à 3, **caractérisé en ce que** les reliefs (4) sont constitués sous forme de profil fileté.

8. Dispositif selon une des revendications 1 à 7, **caractérisé en ce que**
des rainures (5) sont disposées sur la surface (3) de la mâchoire (2) de façon continue d'une arête extérieure à l'autre.

9. Dispositif selon la revendication 8, **caractérisé en ce que**
les rainures (5) sont disposées dans la direction d'égouttage dans la surface (3) de la mâchoire (2).

10. Dispositif selon une des revendications 1 à 10, **caractérisé en ce que**,
entre la mâchoire (2) dont la surface présente des reliefs (4) et le produit de traitement (6), il est disposé une pièce intermédiaire (7) en aluminium ou en alliage d'aluminium.

11. Dispositif selon la revendication 10, **caractérisé en ce que**
la pièce intermédiaire (7) est raccordée de façon amovible à la mâchoire (2).

12. Dispositif selon la revendication 10 ou la revendication 11, **caractérisé en ce que**
la pièce intermédiaire (7) présente, au moins sur le côté tourné vers la mâchoire (2), une surface lisse.

13. Dispositif selon une des revendications 10 à 12, **caractérisé en ce que**
la pièce intermédiaire (7) présente, sur le côté tourné vers le produit de traitement (6), une surface (8) munie de reliefs (9), de préférence munie de tétons, de cônes, de troncs de cône et/ou de lamelles.

14. Dispositif selon une des revendications 11 ou 13, **caractérisé en ce que** la mâchoire (2) présente au moins un étrier coudé (10) qui entoure d'un côté la pièce intermédiaire (7) pour la formation d'un raccordement amovible, la branche libre de l'étrier (9) engrenant entre les reliefs (9) de la surface (8) de la pièce intermédiaire (7) sans faire saillie au-delà de ces reliefs en direction du produit de traitement (6).

15. Dispositif selon une des revendications 1 à 14, **caractérisé en ce que**,
au niveau d'un bâti destiné à introduire le produit de traitement (6) dans une cuve de traitement (11), les transitions conduisant le courant depuis le porte-article en aluminium (12) vers les bras de serrage ou porteurs (13) réalisés en titane ou dans un alliage de titane et vers les mâchoires (2) pour le produit de traitement (6) sont constituées par l'utilisation de contacteurs en titane avec la surface (3) des mâchoires (2) munie de reliefs (4).

16. Procédé de traitement électrolytique en particulier d'un grand produit de traitement étendu mince qui est retenu entre des mâchoires pendant le traitement, au moins une mâchoire étant réalisée en titane ou en alliage de titane et présentant, sur la surface tournée vers le produit de traitement, des reliefs pointus ou en forme de d'arête, de sorte que le courant de procès pour le traitement électrolytique est conduit dans le produit de traitement sous forme ponctuelle ou par le biais d'arêtes,
ou une pièce intermédiaire en aluminium ou en alliage d'aluminium étant disposée entre le produit de traitement et la mâchoire de sorte que le courant de procès est conduit sous forme ponctuelle ou par le biais d'arêtes depuis la mâchoire jusque dans la pièce intermédiaire et, de là, dans le produit de traitement.

17. Procédé selon la revendication 16, **caractérisé en ce que**,
lors de l'anodisation, des courants de 4 ampères ou plus par point de contact sont transmis.

18. Procédé selon la revendication 16 ou 17, **caractérisé en ce que**
des rainures existantes dans la surface de la mâchoire munie de reliefs servent à laver la mâchoire (2) après le traitement électrolytique.

19. Procédé selon la revendication 16 à 18, **caractérisé en ce que**
la pression de contact des mâchoires sur le produit de traitement est égale ou supérieure à 1,5 kp/mm² (1,47 x 10⁵ Pa).
